# EUROPÄISCHE PATENTSCHRIFT

(11) **EP 0 109 067 B1**
(45) Veröffentlichungstag und Bekanntmachung des Hinweises auf die Patenterteilung: **19.08.1987**
(21) Anmeldenummer: 83111283.4
(22) Anmeldetag: 11.11.1983
(51) Int. Cl.: E21C 37/12, F42D 1/08

(54) **Verfahren zum Brechen von hartem kompaktem Material und Vorrichtung zur Durchführung des Verfahrens**
Process and apparatus for breaking up hard compact material
Procédé pour casser du matériau compact dur et dispositif pour sa mise en oeuvre

(30) Priorität: 13.11.1982 DE 3242103; 08.08.1983 DE 3328550
(43) Veröffentlichungstag der Anmeldung: 23.05.1984
(73) Patentinhaber: Fried. Krupp Gesellschaft mit beschränkter Haftung, 45143 Essen (DE)
(72) Erfinder: Arndt, Friedrich Karl, Dr-Ing., D-4300 Essen (DE); Näfe, Helmar, D-4300 Essen (DE)

## Beschreibung

Die Anmeldung betrifft ein Verfahren zum Brechen von hartem kompaktem Material, insbesondere von Gestein, Beton und Knäppern, bei dem in das zu brechende Material ein Sprengloch gebohrt und dieses mit einer Flüssigkeit gefüllt wird, worauf die Flüssigkeit durch einen Spannungsrisse im Material bewirkenden Druckstoß, der durch Zünden einer zusammen mit einem Zünder in das Sprengloch eingebrachten Sprengladung erzeugt wird, unter Druck gesetzt wird und eine Vorrichtung zur Durchführung dieses Verfahrens.

Nach dem Stand der Technik wird bei Verfahren der obengenannten Art nach dem Bohren des Sprengloches und dem Einbringen der Ladung und des Zündmaterials das Bohrloch z. B. mit Sand, nudelförmigem Lehmbesatz und Kunststoff ummantelten Besatzpatronen, die mit Wasser oder anderen Flüssigkeiten gefüllt sind, verschlossen. Diese Verfahrensweise besitzt jedoch den Nachteil, daß die bei der Sprengung wegfliegenden Splitter im umliegenden Bereich zu Personen und Sachschäden führen können. Weiterhin stört bei diesem Verfahren die mit der Sprengung verbundene Lärmentwicklung.

Bei dem aus der US-A-2 034 568 bekannten Verfahren wird das Bohrloch nach dem Einbringen einer Zündkapsel mit einem Pfropfen verschlossen und die Zündkapsel erst gezündet, wenn das verschlossene Bohrloch durch den Pfropfen mit einem Druckmittel gefüllt und in dem Bohrloch ein geeigneter Druck aufgebaut ist.

Weiterhin ist aus der US-A-2 507 230 ein Verfahren bekannt, bei dem der Sprengsatz am Ende eines mehrere Tonnen schweren kombinierten Verschluß- und Verankerungskörpers befestigt ist. Dabei muß das Bohrloch mit einem Sackloch mit gegenüber dem Verankerungskörper geringerem Durchmesser versehen werden, das der Sprengsatz vor dem Sprengen ganz ausfüllt.

Darüber hinaus wird in der DE-C-230 082 ein Verfahren beschrieben, bei dem auf die im Bohrloch stehende Wassersäule ein außerhalb des Bohrlochs aufgebrachter Kraftimpuls in einem allseitig im Bohrloch wirksam werdenden Druckimpuls umgewandelt wird. Allerdings können in der Wassersäule nur sehr geringe Drücke erzeugt werden, so daß das in der DE-C-230 082 beschriebene Verfahren nur für weiche Materialien, wie z. B. Kohle angewandt werden kann.

Die DE-B-24 09 653 beschreibt eine Zerkleinerungsvorrichtung, die in ein mit Flüssigkeit gefülltes Bohrloch eingebracht wird. Diese Vorrichtung besteht aus einem Gehäuse mit einem Hohlraum und Seitenbohrungen, wobei in dem oberen Teil des Gehäuses die Sprengladung in einem geschlossenen Raum untergebracht ist, der gegen den Hohlraum durch eine druckdichte Trennwand aus federelastischem Werkstoff isoliert ist und der sich mit diesem Hohlraum erst während der Explosion der Sprengladung verbindet. In dem unteren Teil des Gehäuses sind Kanäle geführt, die mit einem Ende in den Hohlraum einmünden und mit dem anderen Ende bis an die seitliche Außenfläche des Gehäuses reichen, wobei auf den unteren Teil des Gehäuses unterhalb der Zerstörungszone ein federelastischer Ring so aufgesetzt und befestigt ist, daß er die Mündungen der bis an die seitliche Außenfläche des Gehäuses reichenden Kanäle verschließt und sich beim Flüssigkeitsimpulsdruck an die Bohrlochwandung andrückt. Auch mittels dieser Vorrichtung wird ein Kraftimpuls in einen allseitig im Bohrloch wirksamen Druckimpuls umgewandelt, der die Rißbildung und die Spaltung des Materials bewirken soll. Allerdings besitzt diese Vorrichtung den Nachteil, daß der durch die Sprengung entstehende Druck von der Vorrichtung aufgenommen werden muß, d. h. nur niederbrisante Treibmittel einsetzbar sind und daß der Druckimpuls, ehe er zu dem Gestein gelangt, über verschiedene Medien, nämlich über das Gas, das die federelastische Trennwand zerstören soll und über das Wasser, übertragen und auch auf das Gestein umgelenkt werden muß, wobei jeweils ein erheblicher Teil der Sprengwirkung verloren geht. Schließlich wirkt sich noch nachteilig aus, daß der Druckimpuls den Boden des Bohrlochs nicht unmittelbar trifft. Da in der Praxis die Bohrlochlängen nur etwa 0,3 bis 0,5 mal so groß wie die Höhe des zu brechenden Materials gewählt werden, ist es aber gerade erwünscht, daß die Rißbildung sich auch vom Bohrlochende in die Tiefe des Steins hinein ausbildet.

Die DE-C-24 25 293 beschreibt schließlich ein Verfahren, bei dem ein Bohrloch mit einer Flüssigkeit gefüllt wird und diese Flüssigkeit durch einen im Innern des Bohrlochs beaufschlagenden Kolben einen Spannungsrisse im Material bewirkenden Druckstoß erfährt, wobei dieser Druckstoß wiederholt am Bohrlochboden und am Kolben reflektiert wird. Der Kolben soll mit einem Druckluft-, Verbrennungs- oder hydraulischen Schlagantrieb und einen durch denselben getriebenen Kolben betrieben werden, dessen Form derjenigen des Bohrlochs entspricht, in welches er mit Geschwindigkeiten im Bereich von bis zu mehreren- 100 m/s katapultiert wird. Nachteiligerweise ist man hier jedoch auf besondere Antriebsvorrichtungen angewiesen.

Der Erfindung liegt die Aufgabe zugrunde, ein Verfahren zum Brechen eines harten, kompakten Materials, insbesondere Gestein, Beton und Knäppern, anzugeben, das die Wirtschaftlichkeit der bekannten hydraulischen Brechtechniken mittels Zünden einer Sprengladung nutzt, das eine einfache Handhabung erlaubt und bei dem gleichzeitig der Splitterflug und die knallartige Lärmentwicklung unterdrückt wird. Darüber hinaus ist eine Vorrichtung zur Durchführung des Verfahrens anzugeben.

Die Aufgabe wird durch das Verschließen des mit Flüssigkeit gefüllten und die Sprengladung aufnehmenden Sprenglochs mittels eines Impulsreflektors bei dem eingangs genannten Verfahren gelöst. Da bekanntlich gespannte Gase ursächlich für eine Beschleunigung einzelner Splitter nach der Spaltung des kompakten Materials sind, besitzt dieses Verfahren den Vorteil, daß durch den Verzicht auf Gase zur Übertragung der Druckimpulse der Splitterflug reduziert wird. Entsprechendes gilt auch für die Geräuschentwicklung ; für die knallartigen Geräusche waren vor allem die plötzlich entspannten Gase ursächlich. Versuche haben gezeigt, daß nicht nur das oberhalb der Ladung befindliche Wasser im Sprengloch, sondern auch der Impulsreflektor erheblich zur Geräuschminderung beiträgt. Vorteilhafterweise wird die sich nach dem Zünden der Sprengladung in der Wassersäule ausbildende Druckquelle beim Auftreffen auf den Impulsreflektor infolge des unterschiedlichen Wellenwiderstandes der Wassersäule und des Materials des Impulsreflektors in hohem Maße reflektiert. Die reflektierte Druckquelle bewirkt eine Erhöhung an der Sprenglochwand, wodurch die Riß- und Spaltwirkung entscheidend verbessert wird. Weiterhin legt das erfindungsgemäße Verfahren keine Begrenzung hinsichtlich der Brisanz des Sprengstoffs auf, weil die Sprengkräfte über das Wasser unmittelbar auf die Sprenglochwandung treffen.

Vorteilhafterweise wird das Sprengloch mittels eines Impulsreflektors verschlossen, dessen Masse mindestens fünfmal so groß ist wie die Masse der in das Sprengloch eingefüllten Flüssigkeit. Nach einer Weiterbildung der Erfindung kann der Impulsreflektor auch teilweise in das Bohrloch eingeführt werden, wobei bevorzugt der eingeführte Teil des Impulsreflektors einen Querschnitt aufweisen soll, der zwischen 50 und 100% des Sprenglochquerschnitts liegt. Nach einer Weiterbildung der Erfindung wird der Impulsreflektor axial an dem Sprenglochbohrrand bzw. an dem zu brechenden Material fixiert und die Oberfläche des zu brechenden Materials wird rings um das Sprengloch, vorzugsweise mittels einer elastischen Manschette, abgedeckt. Es hat sich zwar in der Praxis herausgestellt, daß im allgemeinen ein entsprechend der in das Sprengloch eingefüllten Flüssigkeitsmasse mindestens fünfmal so schwerer Impulsreflektor zur Durchführung des Verfahrens ausreichend ist, jedoch bietet sich bei Verwendung besonders brisanter Sprengladungen an, einen Impulsreflektor zu verwenden, der teilweise in das Bohrloch eingeführt wird.

Je nach Größe und Brisanz der Ladung bietet sich auch zur Vermeidung von Splitterflug die geschilderte Abdeckung des zu brechenden Materials mittels einer elastischen Manschette an.

Vorteilhafterweise wird nach einer weiteren Ausgestaltung der Erfindung das Sprengloch mit einer elektrisch leitenden Flüssigkeit gefüllt und der Stromfluß zum Zünden der Sprengladung von der Zündmaschine über einen gegen den Schaft des Impulsreflektors isolierten Draht sowie ggf. weitere leitende Zwischenstücke zum Zünder, über die Flüssigkeit zum Schaft des Impulsreflektors und zurück zur Zündmaschine geführt.

Zur Durchführung des vorbeschriebenen Verfahrens benutzt man vorteilhafterweise die nachfolgend geschilderte Vorrichtung.

Der zur Durchführung des Verfahrens verwendete Impulsreflektor besteht aus einem Material hoher Festigkeit und Dichte, vorzugsweise aus Stahl. Insbesondere Impulsreflektoren aus Stahl sind hinsichtlich ihrer Reflektionswirkung äußerst wirksam und außerdem verhältnismäßig preiswert.

Der Impulsreflektor kann als Block mit ebener Grundfläche auf die Sprenglochbohrung gelegt werden (Anspruch 20), es kann jedoch auch ein Impulsreflektor verwendet werden, der aus einem dem Sprenglochquerschnitt angepaßten, im wesentlichen zylindrischen Teil und einem Teil mit einem zumindest ebenso großen, vorzugsweise mehr als zehnmal so großen Querschnitt besteht (Anspruch 9). Zweckmäßig ist es auch, wenn zwischen dem Teil mit kleinerem Querschnitt und dem Teil mit größerem Querschnitt ein konischer . Übergang besteht (Anspruch 18), der vorzugsweise mit einem weich-elastischen Material beschichtet ist (Anspruch 19). Wesentlich ist vor allem, daß der Impulsreflektor das Sprengloch vollständig bedeckt und ausreichend schwer ist.

Um das Wegfliegen vor allem von Festkörperteilchen zu verhindern, besitzt der Impulsreflektor nach einer weiteren Ausgestaltung der Erfindung eine an seinen Seitenflächen befestigte Manschette, wozu vorzugsweise ein elastischer Werkstoff gewählt wird.

Zur Fixierung des Impulsreflektors wird vorteilhafterweise ein längs des zylindrischen Teils axial verschiebbarer elastischer Werkstoff verwendet.

Nach einer Weiterbildung der Erfindung weist der Impulsreflektor, der aus Schaft und oberhalb des Sprengloches angeordnetem Teil besteht, eine zentrale Bohrung mit elektrischer Isolation auf, innerhalb der der mit der Zündmaschine über eine elektrische Zündleitung verbundene Draht geführt wird. Vorzugsweise besitzt der Schaft des Impulsreflektors an seinem im Sprengloch befindlichen freien Ende eine gegen den Schaft elektrisch isolierte Anschlußelektrode, die einerseits mit dem Draht und andererseits lösbar mit dem (auswechselbaren) Zünder und der Sprengladung elektrisch verbindbar ist. Vorteilhafterweise wird der Zünder in einem nichtleitenden Patronengehäuse angeordnet, das mit der Anschlußelektrode verbindbar ist, so daß die vorgenannte elektrische Verbindung geschaffen wird. Vom Zünder ragt das freie Ende eines Zündstrom-führenden Drahtes in den von der elektrisch leitenden Sprenglochflüssigkeit, meist mit Kochsalz angereichertes Wasser, umspülten Raum. Dieser Draht kann gegen das metallische Gehäuse des Zünders geklemmt sein. Schließlich wird der untere Teil des Schaftes des Impulsreflektors mit einer Isolierschicht so überzogen, daß die Flüssigkeitssäule im Sprengloch bis über den oberen Rand der Isolation des Schaftes reicht, so daß der Stromkreis zum metallischen Teil des Impulsreflektors geschlossen ist.

Die geschilderte Vorrichtung besitzt den Vorteil, daß das Patronengehäuse mit Zünder und die Sprengladung leicht unter den Schaft bzw. an die Anschlußelektrode geklemmt werden können, bevor sie zusammen mit dem Schaft des Impulsreflektors in das vorgebohrte Sprengloch abgesenkt werden. Die Anschlußelektrode schafft bei dieser Klemmung einen elektrischen Berührkontakt, so daß der Stromkreis zum Zünder und von dort über das freie Ende eines Drahtes durch die leitende Flüssigkeit zum Schaft und zurück zur Zündmaschine geschlossen wird.

Ausführungsbeispiele der Erfindung sind in den Fig. 1 bis 5 dargestellt. Es zeigen
Figuren 1-5a, b jeweils schematische Darstellungen im Schnitt eines zylindrischen Bohrloches, in das eine Sprengladung mit Zünder eingebracht ist und das mit einem Impulsreflektor verschlossen ist.

In den in Fig. 1 dargestellten, zu sprengenden kompakten Block 1 ist ein Sprengloch 2 gebohrt, in das eine Ladung 3 mit einem elektrischen Zünder 4 eingebracht ist, der über den Schießdraht 5 mit einer Zündmaschine 6 verbunden ist. Der dargestellte Impulsreflektor besteht aus Teilen 7 und 8'. In das Sprengloch 2 ragt der zylindrisch geformte Schaft 7 herein. Eine an dem ebenfalls zylindrisch Teil 8' angebrachte, tellerförmige Manschette 9 aus Gummi soll ausspritzendes Wasser aus dem Sprengloch 2 und möglicherweise vom Sprenglochrand 10 losgerissene Splitter zurückhalten. Der aus Teilen 7 und 8' bestehende Impulsreflektor besitzt eine Masse, die zehnmal so groß ist wie die des im Sprengloch befindlichen Wassers. Der Durchmesser der zylindrischen Teils 7 beträgt ca. 95 % des Sprenglochdurchmessers. Insbesondere hat sich herausgestellt, daß die Sprengwirkung dann optimal ist, wenn der Schaft 7 eng an der Sprenglochwandung anliegt. Der zylindrische Schaft 7 erfüllt zwei Aufgaben. Zum einen fixiert er den Impulsreflektor auf der Oberfläche des Blocks 1, zum anderen begrenzt er den Raum für die Ausweitung der Druckwelle im wassergefüllten Druckraum 11. Die in Fig. 1 dargestellte Ausführungsform des Impulsreflektors bietet sich insbesondere an, wenn unter stark geneigtem Winkel zur Horizontalen Sprenglöcher gebohrt werden müssen, die mittels eines Impulsreflektors verschlossen werden sollen. Unter diesem Gesichtspunkt wird die Länge L des Schafts 7 so gewählt, daß eine sichere Befestigung gewährleistet ist. Die Wahl der GröBe des Druckraumes 11 hängt ab von der Größe und Brisanz der Ladung 3, von der geometrischen Anordnung der Ladung im Druckraum 11, von der Art und Struktur des zu spaltenden Materials und des angestrebten Haufwerkes und von der Größe des auf den Reflektor einwirkenden Rückstoßes von der Ladung.

Der in Fig. 2 dargestellte Impulsreflektor besteht im Unterschied zu der vorstehend beschriebenen Ausführungsform aus einem einheitlichen Zylinderkörper 8. Zur Fixierung des Impulsreflektors 8 wird ein axial verschiebbarer Ring 16 aus einem elastischen Werkstoff verwendet, der gleichzeitig die Funktion der in Fig. 1 dargestellten Manschette 9 übernimmt. Durch die axiale Verschiebbarkeit des Ringes 16 kann die Länge L des in das Bohrloch eingeführten Impulsreflektorteils beliebig variiert und für jede Sprengbedingung gesondert festgelegt werden.

Nach der in Fig. 3 dargestellten Ausführungsform besteht der Impulsreflektor 8 aus einem zylindrisch geformten Block mit einer ebenen Grundfläche, die dem Sprengloch zugekehrt ist. Bei dieser Ausführungsform können Manschetten sowie ringförmige Fixierungsmittel eingespart werden, jedoch kann dieser Impulsreflektor nur bei vertikal gebohrten Sprenglöchern in horizontaler Lage auf dem zu bearbeitenden Material verwendet werden. Zudem ist der Impulsreflektor 8 mit einer zentralen Bohrung 12 versehen, durch die der Schießdraht 5 durchgeführt werden kann.

Fig. 4 zeigt eine Ausführungsform, bei der der Übergang 13 zwischen Teil 7 und Teil 8' konisch ausgebildet ist. Die konische Ausbildung er- . möglicht eine Klemmung des Impulsreflektors im Block 1 und erzeugt eine Dichtwirkung zwischen dem Sprenglochrand 10 und dem Übergang 13. Der konische Übergang 13 ist im vorliegenden Fall mit einem weichelastischen Material 14 beschichtet, womit die Dichtwirkung verstärkt werden kann.

Ggf. kann der Impulsreflektor noch mit einem Tragegriff 17 ausgestattet werden (Fig. 1).

Die Wirksamkeit des erfindungsgemäßen Verfahrens bzw. des erfindungsgemäßen Impulsreflektors zeigt sich schon darin, daß der vergleichbare Sprengstoffbedarf auf 1/5 des Wertes bei nach dem Stand der Technik bekannten Verfahren zurückgeht.

Während in Fig. 1 bis 4 Impulsreflektor und Sprengladung getrennt im Sprengloch angeordnet sind, ist gemäß Fig. 5a, b der Impulsreflektor als Patronenhalter ausgebildet und in den elektrischen Zündkreis mit einbezogen.

Der Schaft 7 des Impulsreflektors erstreckt sich auf etwa 2/3 der Länge L' des Bohrloches 2. Der Schaft 7 weist eine Bohrung 35 auf, durch die der Draht 34, der gegenüber dem Schaft 7 durch eine Isolierung 36 getrennt ist, bis zur vorzugsweise aus Stahl bestehenden Anschlußelektrode 37 geführt ist. Die im vorliegenden Fall als Platte ausgeführte Anschlußelektrode 37 ist an dem Schaft 7 befestigt und gegen diesen mittels einer Isolierung 18 elektrisch abgeschirmt. Ein auf die Anschlußelektrode aufsteckbares bzw. -klemmbares Patronengehäuse 20 nimmt einerseits die Ladung 3 und den elektrischen Zünder 4 auf und weist andererseits einen zylindrischen Teil 23 auf, mit dem die Patrone mit dem Schaftende verbunden ist, beispielsweise über eine Klemmvorrichtung 25 zwischen Patronengehäuse 20 und Anschlußplatte 37. Der zylindrische Teil 23 ist bis über die Isolierung 18 hinweggeführt, um einen Kurzschluß über die Flüssigkeit 11 zu vermeiden und die Isolierung 18 vor der ersten Hitzestrahlung bei der Detonation zu schützen.

Der Zünder 4 stützt sich in der topfförmig ausgebildeten Ladung 3 ab, die ihrerseits eine Begrenzung 26 im Patronengehäuse 20 aufweist, während der Zünder 4 sich an der Begrenzung 27 abstützt. Das Patronengehäuse 20 weist einen Schlitz 28 auf, damit das aus Kunststoff gefertigte Patronengehäuse 20 bei der Einführung der Ladung 3 sich ausweiten kann. Ein Anschlußdraht 29 des Zünders 4 ist durch eine Bohrung 30 im Patronengehäuse 20 geführt und auf dessen Boden 31 blank abgewinkelt. Über die Klemmverbindung 25 wird der abgewinkelte blanke Draht 32 gegen die Anschlußplatte 37 gedrückt, so daß ein elektrischer Kontakt mit dem Draht 34 hergestellt wird. Das freie Ende des zweiten blanken Anschlußdrahtes 33 des Zünders 4 ist in den Hohlraum 24 des Patronengehäuses 20 geführt. Dabei ist die Ausnehmung 22 im Patronengehäuse 20 so eng ausgeführt, daß der Draht 33 gegen das metallische Gehäuse 21 vom Zünder 4 gedrückt wird. Die elektrische Verbindung des Drahtes 33 zum Schaft 7 wird über die Flüssigkeit 11 beispielsweise durch Zugabe von Kochsalz in seiner Leitfähigkeit verbessertes Wasser hergestellt.

Der Draht 34 und der Schaft 7 stellen die beiden Pole dar, die über eine Steckverbindung 19 mit dem Zündkabel 5 und der Zündmaschine 6 verbunden sind.

Somit ergibt sich folgender elektrischer Zündkreis :
Anschluß A von der Zündmaschine 6 ist über eine Leitung 5A des Zündkabels und über den zweipoligen Stecker 19 bzw. Stecker 19A mit dem Draht 34 verbunden.

Der Draht 34 ist wiederum mit der Anschlußplatte und diese schließlich über den An- . schlußdraht 29 mit dem Zünder 4 verbunden.

Der Stromkreis führt weiter über den Innenwiderstand des Zünders 4 zum Anschlußdraht 33, der mit der metallischen Hülle 21 des Zünders 4 verbunden ist. Das umgebende Wasser 11 stellt die elektrische Verbindung des Anschlußdrahtes 33 bzw. der metallischen Hülle 21 zum Schaft 7 her. Schaft 7 und Reflektorkopf 8 sind aus Stahl gefertigt, der Anschluß 19B ist mit dem Reflektorkopf 8' elektrisch verbunden, so daß die elektrische Verbindung vom Schaft 7 über Reflektorkopf 8', Anschluß 19B, Zündkabel 5B bis zur Anschlußklemme B der Zündmaschine 6 hergestellt ist.

Das im Bohrloch 2 befindliche Wasser 11 ist nicht nur für das erfindungsgemäße Schießverfahren notwendig, sondern stellt gleichzeitig als ein Verbindungsglied im elektrischen Zündkreis eine wichtige Sicherheitsvorkehrung dar. Beim Fehlen des Wassers 11 im Bohrloch 2 kann die Ladung 3 nicht gezündet werden. Zur Durchführung des vorbeschriebenen Verfahrens muß das Wasser 11 mindestens bis zur Höhe H1 im Bohrloch stehen. Wird der Schaft 7 bis zur Höhe H2 mit einer Isolierschicht 38 überzogen, ist es erforderlich, daß das Bohrloch 2 bis über diese Höhe H2 mit Wasser gefüllt sein muß.

## Patentansprüche

1. Verfahren zum Brechen von hartem kompaktem Material (1), insbesondere von Gestein, Beton und Knäppern, bei dem in das zu brechende Material (1) ein Sprengloch (2) gebohrt und dieses mit einer Flüssigkeit gefüllt wird, worauf die Flüssigkeit durch einen Spannungsrisse im Material bewirkenden Druckstoß, der durch Zünden einer zusamnen mit einem Zünder (4) in das Sprengloch (2) eingebrachten Sprengladung (3) erzeugt wird, unter Druck gesetzt wird, dadurch gekennzeichnet, daß das Sprengloch (2) mittels eines Impulsreflektors (8 ; 7, 8') verschlossen wird.

2. Verfahren nach Anspruch 1, dadurch gekennzeichnet, daß das Sprengloch (2) mittels eines Impulsreflektors (8 ; 7, 8') verschlossen wird, dessen Masse mindestens fünfmal so groß wie die Masse der in das Sprengloch (2) eingefüllten Flüssigkeit (11) ist.

3. Verfahren nach Anspruch 1, dadurch gekennzeichnet, daß der Impulsreflektor (8 ; 7, 8') teilweise in das Sprengloch eingeführt wird.

4. Verfahren nach Anspruch 3, dadurch gekennzeichnet, daß ein einen Querschnitt, der zwischen 50 und 100 % des Sprenglochquerschnitts liegt, aufweisender Schaft (7) des Impulsreflektors (7, 8') in das Bohrloch eingeführt wird.

5. Verfahren nach Anspruch 4, dadurch gekennzeichnet, daß das Sprengloch (2) mit einer elektrisch leitenden Flüssigkeit (11) gefüllt wird und daß der Stromfluß von der Zündmaschine (6) über einen gegenüber dem Impulsreflektor (8 ; 7, 8') isolierten Draht (34) sowie ggf. weitere leitende Zwischenstücke (37, 29) zum Zünder (4), von diesem ggf. über weitere leitende Zwischenstücke (33) über die Flüssigkeit (11) zum Schaft (7) und von diesem zurück zur Zündmaschine (6) geleitet wird.

6. Verfahren nach Ansprüchen 1, 3 und 4, dadurch gekennzeichnet, daß der Impulsreflektor (7, 8') axial an dem Sprenglochbohrrand (10) bzw. dem zu brechenden Material fixiert wird.

7. Verfahren nach Ansprüchen 1 bis 6, dadurch gekennzeichnet, daß die Oberfläche des zu brechenden Materials rings um das Sprengloch (2), vorzugsweise mittels einer elastischen Manschette (9), abgedeckt wird.

8. Vorrichtung zur Durchführung des Verfahrens nach den Ansprüchen 1 bis 7, gekennzeichnet durch einen das Sprengloch (2) bedeckenden, vorzugsweise rotationssymmetrisch geformten Körper als Impulsreflektor (8 ; 7, 8') aus einem Material hoher Festigkeit und Dichte, vorzugsweise aus Stahl.

9. Vorrichtung nach Anspruch 8, gekennzeichnet durch einen Impulsreflektor mit einem dem Sprenglochquerschnitt angepaßten, vorzugsweise im wesentlichen zylindrischen Schaft (7) und einem Teil (8') mit zumindest ebenso großem Querschnitt, vorzugsweise mehr als zehnmal so großem Querschnitt.

10. Vorrichtung nach den Ansprüchen 8 und 9, dadurch gekennzeichnet, daß der Schaft (7) und der Teil (8') des Impulsreflektors eine Bohrung (35) mit einer elektrischen Isolation (36) aufweisen, in der ein mit der Zündmaschine (6) verbundener elektrisch isolierter Draht (34) geführt ist.

11. Vorrichtung nach Anspruch 10, dadurch gekennzeichnet, daß der Schaft (7) an seinem dem Teil (8') abgekehrten Ende eine elektrisch leitend mit dem Draht (34) verbundene Anschlußelektrode (37) aufweist, die mit einem auswechselbaren Zünder (4) und der Sprengladung (3) lösbar verbunden ist und die gegenüber dem Schaft isoliert ist.

12. Vorrichtung nach Anspruch 11, dadurch gekennzeichnet, daß der Zünder (4) in einem nichtleitenden Patronengehäuse (20) angeordnet ist, das so mit der Anschlußelektrode (37) verbindbar ist, daß eine leitende Verbindung zwischen der Anschlußelektrode (37) und dem Zünder (4) geschaffen wird.

13. Vorrichtung nach Anspruch 12, dadurch gekennzeichnet, daß der elektrische Zünder (4) über einen Anschluß (29) mit dem Draht (34) verbindbar ist, und daß bei betriebsbereit aufgebautem Zünder ein zündstromführender Draht (33) in einen, von der leitenden Sprenglochflüssigkeit (11) umspülten Raum mit seinem freien Ende hineinragt.

14. Vorrichtung nach Anspruch 13, dadurch gekennzeichnet, daß das freie Ende des Drahtes (33) des Zünders (4) gegen das metallische Gehäuse (21) des Zünders (4) geklemmt ist und so mit demselben elektrisch leitend verbunden ist.

15. Vorrichtung nach Ansprüchen 8 bis 14, dadurch gekennzeichnet, daß ein unterer Teil des Schaftes (7) mit einer Isolierschicht (38) überzogen ist.

16. Vorrichtung nach Ansprüchen 8 und 9, gekennzeichnet durch eine an seinen Seitenflächen (15) befestigte Manschette (9), vorzugsweise aus einem elastischen Werkstoff.

17. Vorrichtung nach Ansprüchen 8, 9 und 16, gekennzeichnet durch einen längs des zylindrischen Mantels des Impulsreflektors (8 ; 7, 8') axial verschiebbaren Ring (16) aus einem elastischen Werkstoff.

18. Vorrichtung nach Anspruch 9, dadurch gekennzeichnet, daß der Übergang (13) vom Schaft (7) in den Teil (8'), der einen größeren Querschnitt aufweist, konisch ausgeführt ist.

19. Vorrichtung nach Anspruch 18, dadurch gekennzeichnet, daß der konische Übergang (13) mit einem weichelastischen Material (14) beschichtet ist.

20. Vorrichtung nach Anspruch 8, gekennzeichnet durch eine dem Sprengloch (2) zugekehrte ebene Grundfläche des Impulsreflektors.

## Claims

1. A method of breaking up hard, compact material (1), more particularly rocks, concrete and blocks of stone for secondary blasting, wherein a shot-hole (2) is drilled in the material (1) to be broken up and filled with a liquid, whereafter the liquid is pressurized by a pressure surge which is generated by the firing of an explosive charge (3) introduced together with a igniter (4) into the shot-hole (2) and produces tension cracks in the material, characterized in that the shot-hole (2) is closed with an impulse reflector (8 ; 7, 8').

2. A method according to Claim 1, characterized in that the shot-hole (2) is closed with an impulse reflector (8 ; 7, 8') whose mass is at least five times the mass of the liquid (11) introduced into the shot-hole (2).

3. A method according to Claim 1, characterized in that the impulse reflector (8 ; 7, 8') is partially introduced into the shot-hole.

4. A method according to Claim 3, characterized in that a stem (7) of the impulse reflector (7, 8') .having a cross-section between 50 and 100 % of the shot-hole cross-section is introduced into the shot-hole.

5. A method according to Claim 4, characterized in that the shot-hole (2) is filled with an electrically conductive liquid (11) and the current flux passes from the igniting apparatus (6) via a wire (34) insulated against the impulse reflector (8 ; 7, 8') and any further conductive intermediate members (37, 29) to the igniter (4), thence via any further conductive intermediate members (33) and the liquid (11) to the stem (7) and thence back to the igniting apparatus (6).

6. A method according to Claims 1, 3 and 4, characterized in that the impulse reflector (7, 8') is attached axially to the shot-hole drilling edge (10) and the material to be broken up.

7. A method according to Claims 1 to 6, characterized. in that the surface of the material to be broken up is covered around the shot-hole (2), preferably with a resilient collar (9).

8. An apparatus for the performance of the method according to_{.}Claims 1 to 7, characterized by a preferably rotationally symmetrical member acting as impulse reflector (8 ; 7, 8') which covers the shot-hole (2) and is made of a material of high strength and density, preferably steel.

9. An apparatus according to Claim 8, characterized by an impulse reflector having a preferably substantially cylindrical stem adapted to the shot-hole cross-section and a member (8') having a cross-section at least equally large, preferably more than ten times as large.

10. An apparatus according to Claims 8 and 9, characterized in that the stem (7) and other member (8') of the impulse reflector are formed with a bore (35) in which an electrically insulated wire (34) extends which is connected to the igniting apparatus (6).

11. An apparatus according to Claim 10, characterized in that the stem (7) has at its end remote from the other member (8') an electrically conductive connecting electrode (37) which is connected to the wire (34) and is releasably connected to an interchangeable igniter (4) and the explosive charge (3) and insulated against the stem.

12. An apparatus according to Claim 11, characterized in that the igniter (4) is disposed in a non-conductive cartridge casing (20) which can be so connected to the connecting electrode (37) as to create a conductive connection between the connecting electrode (37) and the igniter (4).

13. An apparatus according to Claim 12, characterized in that the electric igniter (4) can be connected via a connection (29) to the wire (34), and when the igniter is inserted ready for operation a wire (33) carrying the firing current extends by its free end into a space washed by the conductive shot-hole liquid (11).

14. An apparatus according to Claim 13, characterized in that the free end of the wire (33) of the igniter (4) is clamped against the metal casing (21) thereof and is therefore conductively connected thereto.

15. An apparatus according to Claims 8 to 14, characterized in that a lower portion of the stem (7) is coated with an insulating layer (38).

18. An apparatus according to Claims 8 and 9, characterized by a collar (9), preferably made from a resilient material, attached to its lateral surfaces.

17. An apparatus according to Claims 8, 9 and 16, characterized by a ring (16) made from a resilient material which can be slid axially along the cylindrical generated surface of the impulse reflector (8 ; 7, 8').

18. An apparatus according to Claim 9, characterized in that the transition (13) from the stem (7) to the member (8') having a larger cross-section is conical.

19. An apparatus according to Claim 18, characterized in that the conical transition (13) is coated with a flexible material (14).

20. An apparatus according to Claim 8, characterized by a flat impulse reflector base surface adjacent the shot-hole (2).

## Revendications

1. Procédé de rupture d'un matériau compact dur (1) de roches, de béton et de débris volumineux, dans lequel on perce, dans le matériau à briser (1) un trou d'explosion (2) que l'on remplit de liquide, après quoi le liquide est soumis à un coup de bélier qui produit dans le matériau des fissures dues aux contraintes et qui est produit par la mise à feu d'une charge explosive (3) introduite dans le trou d'explosion (2) en même temps qu'un détonateur (4), caractérisé en ce que le trou d'explosion (2) est fermé au moyen d'un réflecteur d'impulsions (8, 5, 8').

2. Procédé selon la revendication 1, caractérisé en ce que le trou d'explosion (2) est fermé au moyen d'un réflecteur d'impulsions (8, 7, 8') dont la masse représente au moins cinq fois la masse du liquide (11) qui remplit le trou d'explosion (2).

3. Procédé selon la revendication 1, caractérisé en ce que le réflecteur d'impulsions (8, 7, 8') est introduit en partie dans le trou d'explosion.

4. Procédé selon la revendication 2, caractérisé en ce qu'une tige (7) du réflecteur d'impulsions (7, 8') qui a une section transversale représentant 50 et 100 % de la section transversale du trou d'explosion est introduite dans le trou foré.

5. Procédé selon la revendication 4, caractérisé en ce que le trou d'explosion (2) est rempli d'un liquide (11) électriquement conducteur et en ce que le courant partant de la machine de mise à feu (6) suit un fil métallique (34) isolé par rapport au réflecteur d'impulsions (8, 7, 8') et, le cas échéant, passe par d'autres pièces intermédiaires conductrices (37, 29) pour aboutir au détonateur (4) et, de là, le cas échéant en passant par d'autres pièces intermédiaires conductrices (33) et par le liquide (11) arrive à la tige (7) et de là revient à la machine de mise à feu (6).

6. Procédé selon les revendications 1, 3 et 4, caractérisé en ce que le réflecteur d'impulsions (7, 8') est fixé dans le sens axial au bord (10) du trou d'expansion ou au matériau à briser.

7. Procédé selon les revendications 1 à 6, caractérisé en ce que la surface du matériau à briser est couverte autour du trou d'explosion (2) de préférence au moyen d'une garniture élastique (9).

8. Procédé pour l'application du procédé selon les revendications 1 à 7, caractérisé en ce qu'il comporte un réflecteur d'impulsions (8, 7, 8') de préférence en forme de solide révolution, qui recouvre le trou d'explosion (2) et est constitué par un matériau de grande résistance mécanique et de grande densité, de préférence par de l'acier.

9. Dispositif selon la revendication 8, caractérisé en ce qu'il comprend un réflecteur d'impulsions comportant une tige (7), de préférence sensiblement cylindrique et adaptée à la section transversale du trou d'explosion, et une partie (8') ayant une section transversale au moins aussi grande et ayant de préférence une section transversale dix fois plus grande.

10. Dispositif selon les revendications 8 et 9, caractérisé en ce que la tige (7) et la partie (8') du réflecteur d'impulsions comprennent un alésage (35) comportant une isolation électrique (36) dans laquelle est guidé un fil métallique (34) électriquement isolé et relié à la machine de mise à feu (6).

11. Dispositif selon la revendication 10, caractérisé en ce que la tige (7) comporte, à son extrémité la plus éloignée de sa partie (8') une électrode de raccordement (37) qui est reliée électriquement au fil métallique (34), est reliée d'une manière amovible, à un détonateur interchangeable (4) et à la charge explosive (3) et est isolée par rapport à la tige.

12. Dispositif selon la revendication 11, caractérisé en ce que le détonateur (4) est placé dans une enveloppe de cartouche (20) non conductrice qui peut être reliée à l'électrode de raccordement (37) de telle manière qu'il en résulte une liaison conductrice entre l'électrode de raccordement (37) et le détonateur (4).

13. Dispositif selon la revendication 12, caractérisé en ce que le détonateur électrique (4) peut être relié par un raccord (29) au fil métallique (34) et en ce que, lorsque le détonateur est monté de manière à être prêt à fonctionner, un fil métallique (33) conducteur du courant de mise à feu fait saillie, par son extrémité libre, dans un espace baigné par le liquide (11) conducteur contenu dans le trou d'explosion.

14. Dispositif selon la revendication 13, caractérisé en ce que l'extrémité libre du fil métallique (33) du détonateur (4) est serrée contre l'enveloppe métallique (21) du détonateur (4) et lui est reliée électriquement.

15. Dispositif selon les revendications 8 à 14, caractérisé en ce qu'une partie inférieure de la tige (7) est recouverte par une couche isolante (38).

16. Dispositif selon les revendications 8 et 9, caractérisé en ce qu'il comporte une garniture (9) fixée à ses surfaces latérales (15) et constituée de préférence par un matériau élastique.

17. Dispositif selon les revendications 8, 9 et 14, caractérisé en ce qu'il comporte une bague (16) en matériau élastique qui peut se déplacer dans le sens axial le long de l'enveloppe cylindrique du réflecteur d'impulsions (8, 7, 8').

18. Dispositif selon la revendication 9, caractérisé en ce que la zone de transition (13) entre la tige (7) et la partie (8') qui a une plus grande section transversale a une forme cônique.

19. Dispositif selon la revendication 18, caractérisé en ce que la zone de transition cônique (13) est recouverte d'un matériau (14) élastique et mou.

20. Dispositif selon la revendication 8, caractérisé en ce que le réflecteur d'impulsions comporte une surface de base plane tournée vers le trou d'explosion (2).
